# EUROPÄISCHE PATENTSCHRIFT

(11) **EP 2 052 707 B1**
(45) Veröffentlichungstag und Bekanntmachung des Hinweises auf die Patenterteilung: **27.01.2010**
(21) Anmeldenummer: 07020989.5
(22) Anmeldetag: 26.10.2007
(51) Int. Cl.: A61G 7/05, A61G 7/053

(54) **Bett, insbesondere Kranken- oder Pflegebett, mit teilweise absenkbaren Seiten- und/oder Kopf- bzw. Fußteilen**
Bed, in particular a hospital or home care bed with partially lowerable sides and/or head- and footboards
Lit, en particulier lit de malade ou de soin, avec parties latérales et/ou de tête et/ou de pied partiellement abaissables

(43) Veröffentlichungstag der Anmeldung: 29.04.2009
(73) Patentinhaber: Wissner-Bosserhoff GmbH, 58739 Wickede (DE)
(72) Erfinder: Noisten, Klaus, 58739 Wickede (Ruhr) (DE)
(74) Vertreter: Graefe, Jörg

(56) Entgegenhaltungen:
- WO-A-2006/056146
- DE-A1- 3 938 377
- DE-A1- 19 828 136
- DE-C1- 3 309 174
- DE-U1- 9 003 763
- NL-A- 7 606 113

## Beschreibung

Die vorliegende Erfindung betrifft eine Anordnung bildend ein Seitenteil, Kopfteil und/oder Fußteil für ein Bett, insbesondere ein Kranken- oder Pflegebett, mit teilweise absenkbaren Seiten- und/oder Kopf- bzw. Fußteilen, sowie ein Bett mit solchen Seitenteilen, Kopfteilen und/oder Fußteilen.

Aus der Druckschrift mit der Veröffentlichungsnummer EP 1 623 654 A1 sind Seitenteile der eingangs genannten Art bekannt, die ein oberes Teil, ein mittleres Teil und ein unteres Teil umfassen. Das mittlere Teil ist zumindest zwischen einer oberen Stellung und einer unteren Stellung relativ zum unteren Teil des Seitenteils verschiebbar. Die Anordnung umfasst ferner erste lösbare Haltemittel zum Halten des mittleren Teils in der oberen Stellung. Außerdem weist das Seitenteil erste Lösemittel zum Lösen der ersten Haltemittel und somit zum Freigeben des mittleren Teils zum Verschieben aus der oberen in die untere Stellung auf. Außerdem ist das obere Teil zumindest zwischen einer oberen Stellung und einer unteren Stellung relativ zum mittleren Teil verschiebbar. Das obere Teil wird durch zweite lösbare Haltemittel zum Halten des oberen Teils in der oberen Stellung gehalten. Zweite Lösemittel sind vorgesehen, mit denen die zweiten Haltemittel gelöst werden können und somit das obere Teil zum Verschieben aus der oberen Stellung in die untere Stellung freigegeben werden kann.

Das in der genannten Druckschrift beschriebene Bett mit den dort ebenfalls beschriebenen Seitenteilen ermöglicht insbesondere durch die Gestaltung der Seitenteile ein besonders gefälliges Design von Kranken- oder Pflegebetten, welches neue Maßstäbe setzt. Pflegebetten nach der in der genannten Druckschrift beschriebenen technischen Lehre sind daher am Markt besonders erfolgreich.

Von einigen Benutzern der Betten gemäß der in der genannten Druckschrift beschriebenen technischen Lehre wurde allerdings das Betätigen der ersten und zweiten Lösemittel als umständlich empfunden. Insbesondere wurde es als umständlich empfunden, dass zum Einschieben der oberen Teile des Seitenteils die Handhaben der zweiten Lösemittel am oberen Teil bedient werden müssen, während zum Betätigen der ersten Lösemittel Handhaben am mittleren Teil zu bedienen sind. Dieses macht zumindest einen Wechsel der Angriffspunkte der Hände bzw. der Hand erforderlich.

Um diesem Umstand abzuhelfen und den Wünschen der Benutzer entgegenzukommen, lag der Erfindung die Aufgabe zugrunde, Seitenteile der eingangs genannten Art so zu verbessern, dass das Einschieben des gesamten Seitenteils aus einer oberen Stellung in eine untere Stellung mit einem Handgriff möglich ist.

Diese Aufgabe wird erfindungsgemäße dadurch gelöst, dass die ersten Lösemittel an dem oberen Teil angebracht sind und dass die ersten Lösemittel geeignet sind, in der unteren Stellung des oberen Teils die ersten Haltemittel zu Lösen und somit das mittlere Teil zum Verschieben in die untere Stellung freizugeben. Dadurch, dass die ersten Lösemittel zum Lösen der ersten Haltemittel, welche die Verbindung zwischen dem mittleren Teil und dem unteren Teil herstellen, an dem oberen Teil angebracht sind, kann das Seitenteil so gestaltet werden, dass es ausreichend sein kann, nur einen Handhabe zu betätigen, und ohne einen Wechsel des Angriffspunktes der Hand das gesamte Seitenteil aus der oberen Stellung in die untere Stellung überführt werden kann.

Die ersten Haltemittel einer erfindungsgemäßen Anordnung können einen Bolzen umfassen, der in der oberen Stellung des mittleren Teils das mittlere Teil gegenüber dem unteren Teil verriegelt. Die ersten Haltemittel können außerdem eine Feder umfassen, die den Bolzen in der oberen Stellung des mittleren Teils in einer Verriegelungsstellung hält oder in die Verriegelungsstellung verschiebt.
Die ersten Lösemittel können ein Verschiebeelement umfassen, das geeignet und eingerichtet ist, den Bolzen aus der Verriegelungsstellung in eine Freigabestellung zu verschieben.

Der obere Teil, der mittlere Teil und der untere Teil einer erfindungsgemäßen Anordnung können zumindest je einen Pfostenteil umfassen. Je ein Postenteil des oberen Teils, des unteren Teils und des mittleren Teils können zusammen einen teleskopartig ausfahrbaren Pfosten bilden. Der obere Pfostenteil ist dann vorteilhaft zumindest zum Teil in den mittleren Pfostenteil einschiebbar und der mittlere Pfostenteil ist vorteilhaft zumindest zum Teil in den unteren Pfostenteil einschiebbar.

Mehrere Pfostenteile des oberen Teils, des mittleren Teils und/oder des mittleren Teils können über einen oder mehrere Holme miteinander verbunden sein und so rahmen- oder U-förmige Gebilde bilden.

Bei einer erfindungsgemäßen Anordnung sind die ersten Lösemittel vorzugsweise an dem unteren Ende des oberen Teils, insbesondere am unteren Ende der Pfostenteile des oberen Teils angebracht. Die ersten Haltemittel sind dagegen vorteilhaft an dem unteren Ende des mittleren Teils, insbesondere am unteren Ende der Pfostenteile des mittleren Teils angebracht.

Der Bolzen und das Verschiebeelement können zusammen einen Mechanismus zum Übertragen einer Bewegung des Verschiebeelements in eine erste Richtung in eine Bewegung des Bolzens in eine dazu im Wesentlichen senkrechte Richtung bilden. Die Absenkbewegung des Verschiebeelements kann dadurch in eine dazu senkrechte Lösebewegung oder Entriegelungsbewegung des Bolzens umgesetzt werden. Aufgrund der Befestigung des ersten Lösemittels und somit auch des Verschiebemittels am unteren Ende des oberen Teils, insbesondere an den unteren Enden der Pfostenteile des oberen Teils wird automatisch beim Absenken des oberen Teils eine Entriegelung des Bolzens erreicht. Besondere Tätigkeiten sind über das Absenken des oberen Teils gegenüber dem mittleren Teil hinaus nicht notwendig.

Der Bolzen und das Verschiebeelement eines Mechanismus haben jeweils eine beim Verschieben des Bolzens aufeinander gleitende Fläche. Die Flächen des Bolzen und des Verschiebeelements könne schräg zur ersten Richtung liegen, in welcher das obere Teil und insbesondere der Pfostenteil des oberen Teils verschoben werden kann.

Ein Ausführungsbeispiel für ein erfindungsgemäßes Seitenteil und für ein Bett mit einem erfindungsgemäßen Seitenteil sind anhand der Zeichnungen näher beschrieben. Darin zeigen:
- Fig. 1: eine Seitenansicht des Seitenteils in einer vollständig ausgezogenen Stellung,
- Fig. 2: eine Seitenansicht des Seitenteils mit einem oberen Teil in teilweise abgesenkter Stellung,
- Fig. 3: eine Seitenansicht des Seitenteils in eingefahrener Stellung,
- Fig. 4: das Seitenteil in einer Zwischenstellung während einer Ausziehbewegung,
- Fig. 5: eine Seitenansicht des Seitenteils mit einem vollständig ausgezogenem oberen Teil,
- Fig. 6: einen Schnitt durch das Seitenteil gemäß VI - VI in Fig. 1,
- Fig. 7: einen Schnitt durch das Seitenteil gemäß der Linie VII - VII in Fig. 2,
- Fig. 8: einen Schnitt durch das Seitenteil gemäß der Linie VIII-VIII in Fig. 3,
- Fig. 9: einen Schnitt durch das Seitenteil gemäß der Linie IX - IX in Fig. 6,
- Fig. 10: einen Schnitt durch das Seitenteil gemäß der Linie X - X in Fig. 7,
- Fig. 11: einen Schnitt durch das Seitenteil gemäß der Linie XI - XI in Fig. 8,
- Fig. 12: eine Ansicht des Seitenteils von unten gemäß dem Pfeil XII in Fig. 6
- Fig. 13: eine Ansicht des Seitenteils von unten gemäß dem Pfeil XIII in Fig. 8 und
- Fig. 14: eine perspektivische Darstellung des erfindungsgemäßen Betts mit vier absenkbaren Seitenteilen in einer oberen Stellung.

Das in Figur 14 dargestellte Bett weist ein Untergestell 7 auf, von dem jedoch nur die unter einem Obergestell 8 hervorschauenden Standfüße erkennbar sind. Mit dem Untergestell 7 stützt sich das Bett auf einem Untergrund ab. Auf dem Untergestell 7 ruht das Obergestell 8 des Bettes. Dieses Obergestell 8 des Bettes umfasst ein Liegeteil 9. Das Liegeteil 9 ist auf eine für Pflege- oder Krankenbetten übliche Art und Weise ausgebildet. D. h. die Liegefläche des Liegeteils, auf welche eine Matratze aufgelegt werden kann, ist auf vielfältige Art und Weise in der Neigung verstellbar. An der Liegefläche 9 ist eine Verblendung angebracht, die ein Kopfteil 10, Seitenwangen 40 und ein Fußteil 41 umfasst. Das Kopfteil 10, die Seitenwangen 40 und das Fußteil 41 sind auf eine von Betten bekannte Art und Weise zu einem Rahmen miteinander verbunden, wobei der Rahmen die Liegefläche 9 des Bettes einschließt.

Das Bett gemäß der Figur 14 weist an jeder Seite zwei absenkbare Seitenteile 2, 3; 4, 5 auf. Diese Seitenteile sind mit ihrem oberen Ende in einer oberen Stellung so hoch wie das Fußteil 41 des Bettes. In einer unteren Stellung enden die absenkbaren Seitenteile im Bereich des oberen Endes der Seitenwangen 40 und sie ragen in der unteren Stellung dann über eine auf der Liegefläche 9 aufgelegten Matratze nicht hinaus (nicht dargestellt).

Das in den Figuren 1 bis 13 dargestellte Seitenteil weist ein unteres Teil U, ein mittleres Teil M und ein oberes Teil O auf. In einer oberen Stellung des Seitenteils, genauer gesagt, des oberen Teils O des Seitenteils sind die Teile O, M, U auseinandergezogen (Figur 1, Figur 6, Figur 9), in einer unteren Stellung des Seitenteils, bzw. des oberen Teils O des Seitenteils sind die Teile O, M, U ineinandergeschoben (Figur 3, Figur 8, Figur 11, Figur 13). Dazwischen können mehrere mittlere Positionen eingenommen werden. Die Anordnung der verschiedenen Teile O, M, U zueinander, unterscheidet sich dabei, ob die mittleren Stellungen beim Ausziehen oder beim Einschieben des Seitenteils eingenommen werden. Die in der Figur 2 dargestellte Zwischenstellung wird beim Einfahren des Seitenteils eingenommen, ebenso wie die in der Figur 10 dargestellte Stellung, während die in den Figuren 4 und 5 dargestellten Zwischenstellungen beim Ausziehen des Seitenteils erreicht werden.

Das untere Teil U des Seitenteils weist zwei voneinander beabstandete Pfostenteile 31 auf. Die Pfostenteile 31 werden durch Aluminium-Profil-Abschnitte gebildet. Die Pfostenteile 31 sind über Bohrungen 32 und nicht dargestellte Schrauben mit dem Liegeteil 9 der Betten verbunden. Damit die Schrauben in das Liegeteil 9 eingeschraubt werden können, sind Löcher 32a vorgesehen, durch welche ein Schraubendreher in das Pfostenteil 31 eingeführt werden kann, damit der Schraubenkopf, der nicht dargestellten Schraube erreicht werden kann. In den Pfostenteilen 31 des unteren Teils U des Seitenteils sind zweite Pfostenteile, ebenfalls Aluminium-Profil-Abschnitte 21 des mittleren Teils M des Seitenteils verschiebbar angeordnet. Diese zwei Pfostenteile 21 sind einerseits am unteren Ende über einen unteren Holm 25 unter Verwendung von Schrauben 29 miteinander verbunden und andererseits am oberen Ende über einen oberen Holm 20 unter Zwischenschaltung von Schrauben 28 verbunden. Der untere Holm 25 und der obere Holm und die beiden Pfostenteile 21 bilden eine in etwa rechteckigen Rahmen.

Die Pfostenteile 31 des unteren Teils U des Seitenteils sind auf der Innenseite geschlitzt, so dass die Holme 20, 25 des mittleren Teils M in den Pfostenteilen 31 der unteren Teils U geführt werden können.

Der obere Teil O des Seitenteils weist ebenfalls Pfostenteile 11, ebenfalls aus Aluminium-Profil-Abschnitten auf. Diese Pfostenteile 11 sind unter Verwendung von Schrauben 19 mit einem Holm 13 verbunden und bilden zusammen mit dem Holm 13 ein in etwa U-förmiges Gebilde. An dem Holm 13 ist ein Handlauf 10 aus Holz zur Verblendung befestigt.

Auf der Unterseite des Holms 13 ist zwischen den beiden Pfostenteilen 11 des oberen Teils O ein im Querschnitt vorteilhaft U-förmiges Blech 12 angeschraubt, welches in einer abgesenkten Stellung des oberen Teils O des Seitenteils relativ zum mittleren Teil M des Seitenteils den oberen Holm 20 des mittleren Teils M umschließt. Außerdem wird in einer oberen Stellung des oberen Teils O relativ zum mittleren Teil M die Höhe des lichten Raums oberhalb des oberen Holms 20 verkleinert. Dieser Raum darf aus sicherheitstechnischen Erfordernissen ein bestimmtes Maß nicht überschreiten.

Um den mittleren Teil M des Seitenteils in einer oberen Stellung relativ zu dem unteren Teil M des Seitenteils feststellen bzw. verriegeln zu können, ist ein Mechanismus vorgesehen, der erste Haltemittel zum Halten des mittleren Teils in der oberen Stellung und erste Lösemittel zum Lösen der ersten Haltemittel und somit zum Freigeben des mittleren Teils zum Verschieben aus der oberen Stellung in die untere Stellung umfasst.

Die ersten Haltemittel weisen einen Bolzen 27 auf, der am unteren Ende der Pfostenteile 21 des mittleren Teils M querliegend zur Erstreckungsrichtung der Pfostenteile 21 verschiebbar angebracht ist. Der Bolzen 27 greift durch eine Ausnehmung in dem Pfostenteil 21 hindurch und in eine Ausnehmung 311 des Pfostenteils 31 des unteren Teils ein. Die Ausnehmung 311 ist im Bereich des oberen Endes des Pfostenteils 31 vorgesehen. Dadurch wird das mittlere Teil M in der oberen Position gehalten.

Die Haltemittel umfassen ferner eine Feder 27a, die sich einerseits an der Innenseite der inneren Wandung des Pfostenteils 21 und anderseits an einem Absatz des Bolzens 27 abstützt. Die Feder 27a drückt den Bolzen 27 in die Ausnehmung 311 im Pfostenteil 31 des unteren Teils U hinein.

Der Bolzen 27 weist einen umlaufenden Bund auf, der eine Seitenfläche oder Flanke 271 aufweist, die schräg zur Bewegungsrichtung des Bolzen 27 liegt. Diese Fläche 271 wirkt zum Entriegeln der Verbindung zwischen dem Bolzen und dem mittleren Teil einerseits und dem Pfostenteil 31 des unteren Teils U mit dem ersten Lösemittel zusammen.

Das erste Lösemittel wird durch ein Kunststöffformteil gebildet, das nachfolgend als Verschiebeelement 16 bezeichnet wird. Das Verschiebeelement 16 weist zwei mit Abstand zueinander angeordnete Nocken auf, die jeweils eine zur Bewegungsrichtung des ersten Teils 11 des oberen Teils schräg liegende Fläche 161 hat. Das Verschiebeelement 16 ist am unteren Ende des Pfostenteils 11 angebracht. Der Abstand zwischen den beiden Nocken mit den schrägen Flächen 161 ist so bemessen, dass die Nocken den Bolzen 27 übergreifen können.

Das Lösen der Verriegelung zwischen dem Bolzen 27 und dem mittleren Pfostenteil 21 einerseits und dem Pfostenteil 31 des unteren Teils U andererseits wird dadurch bewerkstelligt, dass das Pfostenteil 11 des oberen Teils O abgesenkt wird bis die Nocken des Verschiebeelements 16 mit den schrägen Flächen 161 des Verschiebeteils 16 den Bolzen 27 übergreifen. Die schrägen Flächen 161 kommen dabei zur Anlage an den Flächen 271. Gleichzeitig mit der Absenkbewegung wird dabei der Bolzen 27 gegen den Druck der Feder 27a aus der Ausnehmung 311 gedrückt, und zwar dadurch, dass das Verschiebeelement 16 mit den schrägen Flächen 161 den Bolzen mit seinen schrägen Flächen 271 den Bolzen 27 bewegend zusammenwirkt.

Ist der Bolzen 27 aus der Ausnehmung 311 herausgehoben, kann das mittlere Teil M gegenüber dem unteren Teil U abgesenkt werden, um das Seitenteil in die untere Stellung zu bringen, wie sie in der Figur 3, 8, 11 und 13 dargestellt ist.

Das obere Teil O und das mittlere Teil M des Seitenteils können über einen eigenen Mechanismus gegeneinander verriegelt werden. Der Mechanismus ist dem Pfostenteil 11 des oberen Teils O zugeordnet. Ein Element des Mechanismus ist eine Auslösestange 14 als zweites Lösemittel, die höhenverschiebbar in dem Pfostenteil 11 angeordnet ist. Eine besonders gute Führung dieser Auslösestange 14 wird durch Nasen 14c erreicht, die die Auslösestange 14 seitlich in dem Aluminiumprofil führen. Am oberen Ende der Auslösestange 14 ist unter mehrfachen Abwinklungen eine Auslösehandhabe 14c angeformt, die von der Außenseite des Bettes unmittelbar unter dem Handlauf zugänglich ist.
An einer oberen Nase 14c der Auslösestange 14 ist ein Dorn 14a angeformt, der nach oben gerichtet ist. Auf diesen Dorn 14a ist eine Druckfeder 14e aufgesetzt. Diese Druckfeder 14e stützt sich einerseits auf der Nase 14c ab und andererseits stützt sie sich gegen den Holm 13 ab. Der Dorn 14a verhindert ein Verknicken der Feder 14e bei Druckbelastung.

Das untere Ende der Auslösestange 14 ist in einem Loch des Verschiebeelements 16 aufgenommen und geführt. Außerdem dient das Verschiebeelement 16 auch noch als Gleitelement des Pfostenteils 11 des oberen Teils O in dem Pfostenteil 21 des mittleren Teils M. Aus dem gleichen Grund sind Gleitbuchsen 24 am oberen Ende der Pfostenteile 21 vorgesehen. Sowohl das Verschiebeelement 16 als auch die Gleitbuchsen 24 verhindern ein unmittelbares Aufeinanderreiben der Pfostenteile 11 und 21. Auch am oberen Ende des Pfostenteils 31 sind solche Gleitbuchsen 32 vorgesehen, die ein unmittelbares Aufeinanderreiben der Pfostenteile 31 und des Pfostenteils 21 verhindern.

Im Bereich des unteren Endes weist die Auslösestange 14 in einem Bereich 14d eine Anlaufschräge auf. In diesem Bereich ist die Auslösestange 14 durch eine Ausnehmung in einem zweiten Bolzen 15 als zweites Haltemittel hindurchgeführt. Dieser Bolzen 15 dient der Verriegelung des oberen Teils O gegenüber dem mittleren Teil M des Seitenteils. Die Anlaufschrägen im Bereich 14d der Auslösestange 14 sind dabei so angeordnet, dass bei einem Zug der Auslösestange 14 nach oben durch eine Betätigung der Auslösehandhabe 14c gegen den Druck der Feder 14e der Bolzen 15 in das Pfostenteil 11 eingezogen wird. Dabei gibt der Bolzen 15 dann eine Ausnehmung 22, sofern das obere Teil in einer oberen Stellung ist, bzw. eine Ausnehmung 23 sofern das Oberteil in einer mittleren Stellung ist, wie sie beispielsweise in Figur 2 dargestellt ist.
Wird die Auslösestange 14 dann freigegeben, wozu die Auslösehandhabe 14 losgelassen wird, drückt die Feder 14e die Auslösestange 14 nach unten. Der mit den Anlaufschrägen versehene Bereich 14d der Auslösestange 14 wird dabei so in der Ausnehmung des Bolzens 15 verschoben, dass der Bolzen 15 nach außen gedrückt wird. Der Bolzen kann dann in die Ausnehmung 22 oder in die Ausnehmung 23 eingreifen, je nachdem, welche Stellung des oberen Teils O des Seitenteils relativ zum mittleren Teils M des Seitenteils erwünscht ist.

## Patentansprüche

1. Anordnung bildend ein Seitenteil, Kopfteil und/oder Fußteil für ein Bett, insbesondere Kranken- oder Pflegebett, mit teilweise absenkbaren Seiten- und/oder Kopf- bzw. Fußteilen, mit folgenden Merkmalen:
- die Anordnung umfasst ein oberes Teil (O), ein mittleres Teil (M) und ein unteres Teil (U);
- das mittlere Teil (M) ist zumindest zwischen einer oberen Stellung und einer unteren Stellung relativ zum unteren Teil (U) verschiebbar;
- die Anordnung umfasst erste lösbare Haltemittel (27, 27a) zum Halten des mittleren Teils (M) in der oberen Stellung;
- die Anordnung umfasst erste Lösemittel (16) zum Lösen der ersten Haltemittel (27, 27a) und somit zum Freigeben des mittleren Teils (M) zum Verschieben aus der oberen Stellung in die untere Stellung;
- das obere Teil (O) ist zumindest zwischen einer oberen Stellung und einer unteren Stellung relativ zum mittleren Teil (M) verschiebbar;
**dadurch gekennzeichnet,**
- **dass** die ersten Lösemittel (16) an dem oberen Teil (O) angebracht sind und
- **dass** die ersten Lösemittel (16) geeignet und eingerichtet sind in der unteren Stellung des oberen Teils (O) die ersten Haltmittel (27, 27a) zu lösen und somit das mittlere Teil (M) zum Verschieben in die untere Stellung freizugeben.

2. Anordnung nach Anspruch 1, **dadurch gekennzeichnet, dass** die ersten Haltemittel (27, 27a) einen Bolzen (27) umfassen, der in der oberen Stellung des mittleren Teils (M) das mittlere Teil (M) gegenüber dem unteren Teil (U) verriegelt.

3. Anordnung nach Anspruch 2, **dadurch gekennzeichnet, dass** die ersten Haltemittel (27, 27a) eine Feder (27a) umfassen, die den Bolzen (27) in der oberen Stellung des mittleren Teils (M) in einer Verriegelungsstellung hält oder in die Verriegelungsstellung verschiebt.

4. Anordnung nach Anspruch 2 oder 3, **dadurch gekennzeichnet, dass** die ersten Lösemittel (16) ein Verschiebeelement (16) umfassen, das geeignet und eingerichtet ist den Bolzen (27) aus der Verriegelungsstellung in eine Freigebestellung zu verschieben.

5. Anordnung nach einem der Ansprüche 1 bis 4, **dadurch gekennzeichnet, dass** der obere Teil (O), der mittlere Teil (M) und der untere Teil (U) mindestens je einen Pfostenteil (11, 21, 31) umfassen

6. Anordnung nach Anspruch 5, **dadurch gekennzeichnet, dass** je ein Pfostenteil (11, 21, 31) eines oberen Teils (O), eines unteren Teils (U) und eines mittleren Teils (M) einen teleskopartig ausfahrbare Pfosten (11, 21, 31) bilden.

7. Anordnung nach Anspruch 6, **dadurch gekennzeichnet, dass** der obere Pfostenteil (11) zumindest zum Teil in den mittleren Pfostenteil (21) und der mittlere Pfostenteil (21) zumindest zum Teil in den oberen Pfostenteil (31) einschiebbar ist.

8. Anordnung nach einem der Ansprüche 5 bis 7, **dadurch gekennzeichnet, dass** mehrere Pfostenteile (11, 21, 31) des obere Teils (O), des mittlere Teils (M) und/oder des unteren Teils (U) über einen oder mehrere Holme (13, 20, 25) miteinander verbunden sind.

9. Anordnung nach einem der Ansprüche 1 bis 8, **dadurch gekennzeichnet, dass** die ersten Lösemittel (16) an dem unteren Ende des oberen Teils (O), insbesondere am unteren Ende des Pfostenteils (11) des oberen Teils (O) angebracht sind.

10. Anordnung nach einem der Ansprüche 1 bis 9, **dadurch gekennzeichnet, dass** die ersten Haltemittel (27, 27a) an dem unteren Ende des mittleren Teils (M), insbesondere am unteren Ende des Pfostenteils (21) des mittleren Teils (M) angebracht sind.

11. Anordnung nach einem der Ansprüche 3 bis 10, **dadurch gekennzeichnet, dass** der Bolzen (27) und das Verschiebeelement (16) zusammen einen Mechanismus zum Übertragen einer Bewegung des Verschiebeelements (16) in ein erste Richtung in eine Bewegung des Bolzens (27) in eines dazu im Wesentlichen senkrechte Richtung bilden.

12. Anordnung nach Anspruch 11, **dadurch gekennzeichnet, dass** der Bolzen (27) und das Verschiebeelement (16) jeweils eine beim Verschieben des Bolzen (27) aufeinander gleitende Fläche (271, 161) hat.

13. Anordnung nach Anspruch 12, **dadurch gekennzeichnet, dass** die Flächen (271, 161) schräg zur ersten Richtung liegen.

14. Bett, insbesondere Kranken- oder Pflegebett, mit teilweise absenkbaren Seiten- und/oder Kopf- bzw. Fußteilen, mit folgenden Merkmalen
- das Bett umfasst ein Untergestell zum Abstützen auf einem Untergrund;
- das Bett umfasst ein Obergestell mit einem Liegeteil und den Seitenteilen, dem Kopfteil und dem Fußteil;
**dadurch gekennzeichnet, dass**
die Seitenteile, das Kopfteil und/oder das Fußteil durch eine Anordnung nach einem der Ansprüche 1 bis 13 gebildet ist.

## Claims

1. Arrangement which forms a side part, head part and/or foot part for a bed, in particular a sick-bed or care bed, having partially lowerable side parts and/or head and/or foot parts, comprising the following features:
- the arrangement comprises a top part (O), a middle part (M) and a bottom part (U);
- the middle part (M) is displaceable in relation to the bottom part (U) at least between a top position and a bottom position;
- the arrangement comprises first releasable holding means (27, 27a) for holding the middle part (M) in the top position;
- the arrangement comprises first release means (16) for releasing the first holding means (27, 27a) and thus for enabling the middle part (M) to be displaced out of the top position into the bottom position;
- the top part (0) is displaceable in relation to the middle part (M) at least between a top position and a bottom position;
**characterized**
- **in that** the first release means (16) are fitted to the top part (O), and
- **in that**, when the top part (0) is in the bottom position, the first release means (16) are suitable and set up for releasing the first holding means (27, 27a) and thus for enabling the middle part (M) to be displaced into the bottom position.

2. Arrangement according to Claim 1, **characterized in that** the first holding means (27, 27a) comprise a pin (27) which, when the middle part (M) is in the top position, locks the middle part (M) with respect to the bottom part (U).

3. Arrangement according to Claim 2, **characterized in that** the first holding means (27, 27a) comprise a spring (27a) which, when the middle part (M) is in the top position, holds the pin (27) in a locking position or displaces it into the locking position.

4. Arrangement according to Claim 2 or 3,
**characterized in that** the first release means (16) comprise a displacement element (16) which is suitable and set up for displacing the pin (27) out of the locking position into a release position.

5. Arrangement according to one of Claims 1 to 4, **characterized in that** the top part (0), the middle part (M) and the bottom part (U) each comprise at least one post part (11, 21, 31).

6. Arrangement according to Claim 5, **characterized in that** a respective post part (11, 21, 31) of a top part (O), of a bottom part (U) and of a middle part (M) form a telescopically extendable post (11, 21, 31).

7. Arrangement according to Claim 6, **characterized in that** at least part of the top post part (11) can be pushed into the middle post part (21) and at least part of the middle post part (21) can be pushed into the bottom post part (31).

8. Arrangement according to one of Claims 5 to 7, **characterized in that** a plurality of post parts (11, 21, 31) of the top part (O), of the middle part (M) and/or of the bottom part (U) are connected to one another via one or more bars (13, 20, 25).

9. Arrangement according to one of Claims 1 to 8, **characterized in that** the first release means (16) are fitted to the bottom end of the top part (O), in particular to the bottom end of the post part (11) of the top part (0).

10. Arrangement according to one of Claims 1 to 9, **characterized in that** the first holding means (27, 27a) are fitted to the bottom end of the middle part (M), in particular to the bottom end of the post part (21) of the middle part (M).

11. Arrangement according to one of Claims 3 to 10, **characterized in that** the pin (27) and the displacement element (16) together form a mechanism for transferring a movement of the displacement element (16) in a first direction into a movement of the pin (27) in a direction substantially perpendicular thereto.

12. Arrangement according to Claim 11, **characterized in that** the pin (27) and the displacement element (16) each have a surface (271, 161) which slide against one another when the pin (27) is displaced.

13. Arrangement according to Claim 12, **characterized in that** the surfaces (271, 161) are inclined in relation to the first direction.

14. Bed, in particular a sick-bed or care bed, having partially lowerable side parts and/or head and/or foot parts, comprising the following features:
- the bed comprises a bottom framework for support on an underlying surface;
- the bed comprises a top framework with a lying part and the side parts, the head part and the foot part;
**characterized in that**
the side parts, the head part and/or the foot part are formed by an arrangement according to one of Claims 1 to 13.

## Revendications

1. Agencement formant des parties latérales, une partie de tête et/ou une partie de pieds pour un lit, notamment un lit de malade ou de soin, avec les parties latérales et/ou de tête et/ou de pieds en partie abaissables, présentant les caractéristiques suivantes:
l'agencement comprend une partie supérieure (O), une partie centrale (M) et une partie inférieure (U);
la partie centrale (M) peut être déplacée au moins entre une position supérieure et une position inférieure par rapport à la partie inférieure (U);
l'agencement comprend des premiers moyens d'arrêt (27, 27a) desserrables permettant de maintenir la partie centrale (M) dans la position supérieure;
l'agencement comprend des premiers moyens de desserrage (16) permettant de desserrer les premiers moyens d'arrêt (27, 27a) et ainsi de libérer la partie centrale (M) afin de la déplacer de la position supérieure dans la position inférieure;
- la partie supérieure (O) peut au moins être déplacée entre une position supérieure et une position inférieure par rapport à la partie centrale (M);
**caractérisé en ce que**:
les premiers moyens de desserrage (16) sont fixés à la partie supérieure (0); et
les premiers moyens de desserrage (16) sont adaptés et
disposés pour desserrer les premiers moyens d'arrêt (27, 27a) dans la position inférieure de la partie supérieure (O) et ainsi libérer la partie centrale (M) pour l'abaisser dans la position inférieure.

2. Agencement selon la revendication 1, **caractérisé en ce que** les premiers moyens d'arrêt (27, 27a) comprennent un goujon (27) qui verrouille la partie centrale (M) par rapport à la partie inférieure (U) dans la position supérieure de la partie centrale (M).

3. Agencement selon la revendication 2, **caractérisé en ce que** les premiers moyens d'arrêt (27, 27a) comprennent un ressort (27a) qui maintient le goujon (27) dans la position supérieure de la partie centrale (M) dans une position de verrouillage ou le déplace dans la position de verrouillage.

4. Agencement selon la revendication 2 ou 3,
**caractérisé en ce que** les premiers moyens de desserrage (16) comprennent un élément coulissant (16) adapté et agencé pour déplacer le goujon (27) de la position de verrouillage dans une position de libération.

5. Agencement selon l'une quelconque des revendications 1 à 4, **caractérisé en ce que** la partie supérieure (0), la partie centrale (M) et la partie inférieure (U) comprennent au moins respectivement une partie de montant (11, 21, 31).

6. Agencement selon la revendication 5, **caractérisé en ce que** respectivement une partie de montant (11, 21, 31) d'une partie supérieure (0), d'une partie inférieure (U) et d'une partie centrale (M) forme un montant (11, 21, 31) pouvant être sorti de façon télescopique.

7. Agencement selon la revendication 6, **caractérisé en ce que** la partie de montant (11) supérieure peut être rentrée au moins en partie dans la partie de montant (21) centrale et que la partie de montant (21) centrale peut être rentrée au moins en partie dans la partie de montant (31) inférieure.

8. Agencement selon l'une quelconque des revendications 5 à 7, **caractérisé en ce que** plusieurs parties de montant (11, 21, 31) de la partie supérieure (0), de la partie centrale (M) et/ou de la partie inférieure (U) sont reliées entre elles via une ou plusieurs barres (13, 20, 25).

9. Agencement selon l'une quelconque des revendications 1 à 8, **caractérisé en ce que** les premiers moyens de desserrage (16) sont fixés à niveau de l'extrémité inférieure de la partie supérieure (O), notamment au niveau de l'extrémité inférieure de la partie de montant (11) de la partie supérieure (0).

10. Agencement selon l'une quelconque des revendications 1 à 9, **caractérisé en ce que** les premiers moyens d'arrêt (27, 27a) sont fixés à niveau de l'extrémité inférieure de la partie centrale (M), notamment au niveau de l'extrémité inférieure de la partie de montant (21) de la partie centrale (M).

11. Agencement selon l'une quelconque des revendications 3 à 10, **caractérisé en ce que** le goujon (27) et l'élément coulissant (16) forment ensemble un mécanisme de transmission d'un mouvement de l'élément coulissant (16) dans un mouvement du goujon (27), l'élément coulissant (16) en se mouvant dans une première direction et le goujon (27) en se mouvant dans une direction pour l'essentiel perpendiculaire à la première direction.

12. Agencement selon la revendication 11, **caractérisé en ce que** le goujon (27) et l'élément coulissant (16) ont respectivement chacun une surface (271, 161) glissant l'une sur l'autre pendant que le goujon (27) coulisse.

13. Agencement selon la revendication 12, **caractérisé en ce que** les surfaces (271, 161) reposent en oblique par rapport à la première direction.

14. Lit, notamment lit de malade ou de soin, avec des parties latérales et/ou de tête et/ou de pieds partiellement abaissables, présentant les caractéristiques suivantes:
le lit comprend un bâti appuyé sur un fond;
le lit comprend un bâti doté d'une partie de couchette, des parties latérales, de la partie de tête et de la partie de pieds;
**caractérisé en ce que**:
les parties latérales, la partie de tête et/ou la partie de pieds prennent la forme d'un agencement selon l'une quelconque des revendications 1 à 13.
